# EUROPÄISCHE PATENTSCHRIFT

(11) **EP 0 155 616 B1**
(45) Veröffentlichungstag und Bekanntmachung des Hinweises auf die Patenterteilung: **26.09.1990**
(21) Anmeldenummer: 85102736.7
(22) Anmeldetag: 11.03.1985
(51) Int. Cl.: B65D 83/14, B65D 47/42

(54) **Behälter mit Vorrichtung zum Auftragen von Flüssigkeiten auf eine Fläche**
Container with a device for the application of liquid to a surface
Récipient muni d'un dispositif pour l'application de liquide sur une surface

(30) Priorität: 17.03.1984 DE 3409946
(43) Veröffentlichungstag der Anmeldung: 25.09.1985
(73) Patentinhaber: Eau de Cologne- & Parfümerie-Fabrik Glockengasse No. 4711 gegenüber der Pferdepost von Ferd. Mühlens, D-5000 Köln 30 (DE)
(72) Erfinder: Kiekenbeck, Karl-Jürgen, D-4049 Rommerskirchen (DE)
(74) Vertreter: Langmaack, Jürgen, Dipl.-Ing.

(56) Entgegenhaltungen:
- EP-A- 0 037 903
- DE-A- 2 055 159
- US-A- 2 892 202
- US-A- 4 128 350

## Beschreibung

Die Erfindung betrifft einen Behälter mit einer ventilartig verschließbar ausgebildeten Austrittsöffnung, die mit einer Sprühdüse in Verbindung steht, und mit einer mit dem Behälter im Bereich seiner Austrittsöffnung verbindbaren Kappe, die mit wenigstens einem Rollkörper zum Auftrag von aerosolartig sprühbaren Flüssigkeiten zur Körper- und Schönheitspflege auf die Haut an einem relativ zum Behälter in richtung auf dessen Austrittsöffnung verschiebbaren Schlitten gelagert ist, der mit Mitteln zum Auslösen des Förderdrucks in Verbindung steht.

Das Auftragen von Gesichtswässern oder dgl. war bisher verhältnismäßig umständlich. Um beispielsweise ein Rasierwasser aufzutragen, ist es erforderlich, zunächst einmal den Flaschenverschluß abzuschrauben und beiseite zu legen, dann die gewünschte Flüssigkeitsmenge in eine hohle Handfläche zu schütten, danach die Flasche selbst wegzustellen, die in der einen Hand befindliche Flüssigkeitsmenge auf die andere Handfläche zu übertragen und anschließend mit beiden Händen die Flüssigkeit auf die Haut aufzubringen und ggf. einzureiben. Anschließend muß die Flasche wieder verschlossen werden. Beispielsweise bei behinderten Menschen bereitet diese umständliche Handhabung Probleme, da die verhältnismäßig kleinen Schraubverschlüsse leicht aus der Hand fallen können und dann mühsam wieder gesucht werden müssen.

Um die Handhabung zu vereinfachen, hat man nun versucht, beispielsweise Gesichtswässer als Sprühaerosole abzufüllen, wobei die entsprechende Flasche entweder mit einer Treibgasfüllung oder aber mit einer Zerstäuberpumpe versehen wird. Hierdurch wird zwar die vorstehend beschriebene Handhabung erheblich vereinfacht, aber gleichzeitig besteht die Gefahr, daß bei der Handhabung der Sprühstrahl unkontrolliert austritt und auch in den Augenbereich gelangen kann, was bei den meist alkoholhaltigen Gesichtswässern unangenehm ist. Das Aufbringen mit einerderartigen Sprühflasche verlangt daher sehr viel Aufmerksamkeit.

Aus der DE-C2-29 17 805 ist ein Behälter mit einem Rollkörper zum Auftrag von Hautpflegemitteln mit höherer Viskosität in Form von Ölen, Emulsionen oder dgl. bekannt. Die hieraus bekannte Auftragsvorrichtung ist jedoch für dünnflüssige Stoffe, beispielsweise Gewichtswässer, nicht einsetzbar. Die aus der FR-A1-2 232 331 bekannte Vorrichtung zum percutanen Einbringen eines Impfstoffes läßt keine befriedigende Dosierung bei der Anwendung für Körperpflegemittel zu.

Aus der DE-A1-20 55 159 die dem Oberbegriff des Anspruchs 1 entspricht, ist eine Druck-Spraydose bekannt, die einen auf das Sprühventil aufsetzbaren Sprühkopf mit einem in Sprührichtung offenen Sprühkanal aufweist und der auf dem die Öffnung des Sprühkanals umgebenden Flächenbereich mit Mitteln zum Einarbeiten des Sprühgutes in die zu behandelnde Fläche in Form von Schwämmen, Bürsten sowie Rollen aufweist. Die bekannte Druck-Spraydose ist für Gesichtswässer oder dgl. nicht verwendbar, da durch den Sprühstrahl die Flüssigkeit direkt auf die Haut aufgebracht wird, und zwar nahezu punktförmig, und dann erst verteilt werden kann. Zumindest bei Gesichtswässern ist hierdurch eine gleichmäßige Verteilung nicht möglich. Ein weiterer Nachteil besteht darin, daß das infolge der Entspannung stark abgekühlte Sprühgut beim Auftreffen auf die Haut eine unangenehme Kälteempfindung erzeugt.

Aus der US-A-4 128 350 ist eine walzenförmige Rollkörperanordnung bekannt, die jedoch nur zum Auftragen von pastösen Stoffen auf die Haut verwendbar ist, da im Zulaufkanal eine querliegende Drosselwand angeordnet ist, die zunächst für eine Umlenkung des pastösen Stoffes und Ausbreitung auf die Rollwalze sorgt, bevor die Rollwalze den Stoff breitflächig auf die Haut zu bringen vermag. Aerosolartig versprühbare Flüssigkeiten lassen sich damit nicht auftragen.

Der Erfindung liegt nun die Aufgabe zugrunde, für das Auftragen von aerosolartigsprühbaren Flüssigkeiten zur Körper- und Schönheitspflege auf die Haut, einen der eingangs bezeichneten Art zu schaffen, der es ermöglicht, bei einfacher Handhabung derartige Mittel, insbesondere Gesichtswässer, dosiert auf die Haut aufzutragen.

Die Aufgabe wird erfindungsgemäß dadurch gelöst, daß der walzenförmige Rollkörper wenigstens mit einem Teil seiner Oberfläche im Sprühstrahl liegt und aus einem im wesentlichen unelastischen Kunststoffmaterial besteht und seine Oberfläche mit einer Vielzahl von Erhöhungen und/oder Vertiefungen versehen ist, und daß der Schlitten auf seiner dem Rollkörper zugekehrten Seite wannenartig ausgebildet ist und daß die Sprühdüse in dem parallel und mit Abstand zum Rollkörper verlaufenden Wannenboden angeordnet ist und auf der dem Rollkörper abgekehrten Seite mit der Austrittsöffnung des Behälters in Verbindung steht. Ein derart ausgebildeter Behälter hat den Vorteil, daß die Flüssigkeit von der Sprühdüse zunächst weitgehend in feiner Verteilung auf die Oberfläche des Rollkörpers aufgesprüht werden kann, so daß dann durch Abrollen der Anordnung auf der Haut der am Rollkörper anhaftende Flüssigkeitsfilm auf die Haut aufgetragen wird. Da das Abrollen einerseits und das Öffnen des Veritils andererseits unabhängig voneinander erfolgen kann, ist ein feindosierter Auftrag der Flüssigkeit möglich. Durch die wannenartige Ausbildung des Schlittens werden an der Oberfläche des Rollkörpers nach unten abtropfende Flüssigkeitsmengen aufgefangen, die dann anschließend bei geschlossenem Ventil und entsprechender Schrägstellung des Behälters noch restlos auf die Haut aufgebracht werden können. Die Vorrichtung läßt sich sowohl für Flüssigkeiten anwenden, die mit einem Treibgas unnter Druck abgefüllt sind, als auch für drucklos abgefüllte Flüssigkeiten. In diesem Falle ist es lediglich erforderlich, daß die üblicherweise mit dem Behälter verbundene Zerstäuberpumpe durch Druck gegen den Rollkörper betätigt wird und dann die Flüssigkeit aufgetragen werden kann. Vorteilhaft ist hierbei, daß der Rollkörper aus einem im wesentlichen unelastischen Kunststoffmaterial hergestellt ist. Dadurch, daß die Oberfläche des Rollkörpers eine Vielzahl von Erhöhungen und/oder Vertiefungen aufweist, wird trotz der fehlenden Saugfähigkeit von den Vertiefungen eine ausreichende Flüssigkeitsmenge von der Walzenoberfläche aufgenommen, die beim Abrollen auf der Haut praktisch vollständig wieder abgegeben wird, Die auf die Walze aufgebrachten Flüssigkeitsmengen können somit vollständig auf die Haut aufgetragen werden, wobei auf dem walzenförmige ausgebildeten Rollkörper praktisch keine Rückstände verbleiben. Da der Rollkörper freiliegt, ist eine Reinigung ohne weiteres möglich. Die Verwendung einer verbindbaren, d.h. lösbaren Kappe hat den Vorteil, daß neben einer ansprechenden Gestaltung, wie sie für Behälter von Kosmetika gewünscht wird, auch noch die Möglichkeit gegeben wird, dem Verbraucher kostengünstige Nachfüllpackungen zur Verfügung zu stellen, da die Auftragsvorrichtung austauschbar ist. Die Verbindung zwischen Behälter und Kappe kann je nach Gestaltung des Behälters und der verwendeten Druckmittel zur Förderung der Flüssigkeit als Steck-, Schnapp-oder Schraubverbindung ausgestaltet sein. Insbesondere bei walzenförmig ausgebildeten Rollkörper ist es zweckmäßig, wenn die Sprühdüse als Breitstrahldüse ausgebildet ist.

Insbesondere bei einem Behälter, bei dem die Flüssigkeit zusammen mit einem Treibgas abgefüllt ist und dessen Austrittsöffnung durch ein längsverschiebbares und mit einem Ventil versehenen Austrittsrohr gebildet wird, ist in einer Ausgestaltung der Erfindung vorgesehen, daß der Wannanboden auf seiner dem Rollkörper abgekehrten Seite eine Ausnehmung zur Aufnahme des freien Endes des Austrittsrohres aufweist, die auf der dem Rollkörper zugekehrten Seite in die Aerosoldüse ausmündet. Bei einer derartigen Konfektionierung, beispielsweise von Gesichtswasser, ist es möglich, die Auftragsvorrichtung geschlossen und ohne Vorsprünge auszubilden, so daß hier eine ansprechende Gestaltung ohne "technische" Ansätze oder dgl. möglich ist, da die Dosierung der Flüssigkeit dadurch vorgenommen wird, daß der Behälter mit leichtem Druck unter gleichzeitigem Abrollen gegen die Hautfläche gedrückt wird, so daß die Flüssigkeit unter Dosierung und gleichzeitiger Verteilung aufgetragen werden kann.

In einer anderen Ausgestaltung der Erfindung ist vorgesehen, daß der Wannenboden auf seiner dem Rollkörper abgekehrten Seite mit dem bewegbaren Teil einer an sich bekannten Zerstäuberpumpe in Verbindung steht und daß das Förderrohr der Zerstäuberpumpe mit der Sprühdüse am Wannenboden verbunden ist. Diese Ausgestaltung erlaubt es, auch drucklos abgefüllte Flüssigkeit unter Ausnutzung der durch die erfindungsgemäße Anordnung gegebenen Vorteile dosiert auszutragen. In Ausgestaltung der Erfindung ist ferner vorgesehen, daß der Schlitten mit wenigstens einem die Außenfläche der Kappe überragenden Betätigungsgriff verbunden ist. Diese Ausgestaltung ist insbesondere für eine Anordnung von Vorteil, bei der die Förderung der aufzutragenden Flüssigkeit mit Hilfe einer Zerstäuberpumpe bewirkt wird, da hierdurch die Möglichkeit gegeben ist, den etwas höheren Kraftaufwand zur Betätigung der Zerstäuberpumpe gegenüber einer Konfektionierung mit Treibgas manuell, beispielsweise mit einem Finger aufzubringen, so daß weiterhin beim Auftragen der Rollkörper nur mit sanftem Druck über die Haut geführt zu werden braucht. In Abwandlung dieser Ausgestaltung kann es zweckmäßig sein, den Rollkörper unverschiebbar in der Kappe zu lagern, so daß der Betätigungsgriff lediglich am bewegbaren, die Zerstäuberdüse tragenden Teil der Zerstäuberpumpe angreift. Dies hat den Vorteil, daß relativ lange Pumphübe ohne Beeinträchtigung der Handhabung möglich sind, wobei lediglich in Kauf genommen wird, daß sich der Abstand zwischen Düse und Rollkörper jeweils bei der Betätigung ändert. Dies ist bei der Verwendung einer Zerstäuberpumpe jedoch nicht nachteilig, da die größte Fördermenge erst kurz vor Ende des Betätigungshubes erreicht wird, so daß insgesamt gesehen eine gleichmäßige Verteilung der Flüssigkeit auf der Oberfläche des Rollkörpers erzielt wird. Aber auch für Ausführungsformen zur Verwendung an Behältern mit Treibgasfüllung ist ein zusätzlicher Betätigungsgriff am Schlitten vorteilhaft, da hier ohne Veränderung des Anlagedruckes an der Haut die Dosierung vorgenommen werden kann.

Die Erfindung wird anhand schematischer Zeichnungen eines Ausführungsbeispieles näher erläutert. Es zeigen:
Fig. 1 eine Seitenansicht einer Rasierwasserflasche mit Auftragsvorrichtung, teilweise im Schnitt,
Fig. 2 eine Vorderansicht der Flasche gemäß
Fig. 1 mit abgenommener Austragsvorrichtung im Schnitt,
Fig. 3 eine andere Ausführungsform einer Auftragsvorrichtung im Schnitt.

Der in Fig. 1 in einer Seitenansicht dargestellte flaschenförmige Behälter 1 für ein Gesichts- oder Rasierwasser ist in üblicher Weise aus Glas hergestellt und ggf. mit einer hier nicht näher dargestellten Schutzfolie überzogen, da die Flüssigkeit bei dem dargestellten Ausführungsbeispiel mit Treibgas abgefüllt ist. Der Behälter ist mit einem Verschluß 2 abgeschlossen, in dem ein Förder-und Austrittsrohr 3 längsverschiebbar gelagert ist und mit einer hier nicht näher dargestellten Ventileinrichtung versehen ist. Innerhalb des Behälters 1 ist das hier nur teilweise dargestellte Rohr bis in den Bodenbereich geführt, während das andere Ende über den Verschluß 2 herausgeführt ist und diesen mit seinem freien Ende 4 überragt. Auf den Behälter 1 ist eine Kappe 5 aufgeschoben, die mit mehreren federnd ausgebildeten Raststegen 6 versehen ist, die den wulstartig ausgebildeten Verschluß 2 untergreifen und die Kappe 5 fest mit dem Behälter 1 verbinden. Die allseitig geschlossene Kappe 5 ist in ihrem oberen Bereich mit einer schachtartigen Öffnung 7 versehen, in der ein wannenartig ausgebildeter Schlitten 8 in Richtung des Doppelpfeiles 9 verschiebbar geführt ist. An der offenen Seite des wannenartig ausgebildeten Schlittens 8 ist ein walzenartig ausgebildeter Rollkörper 10 frei drehbar gelagert. Der Rollkörper 10 ist aus einem unelastischen Material, beispielsweise aus einem Kunststoff hergestellt und weist auf seiner Oberfläche gleichmäßig verteilt eine Vielzahl von Erhöhungen und/oder Vertiefungen 11 auf. Die Erhöhungen bzw. Vertiefungen sind hierbei nur schematisch angedeutet und werden zweckmäßigerweise durch linsenförmige Erhöhungen bzw. linsenförmige Vertiefungen gebildet, die so bemessen sind, daß sich bei der Anlage und bei dem Abrollen des Rollkörpers 10 auf der Haut, beispielsweise auf der Gesichtshaut- ,diese vollflächig in der Berührungszone an die Oberfläche des Rollkörpers 10 anschmiegt. Der Rollkörper 10 kann, wie dargestellt, zylindrisch ausgebildet sein oder aber eine ballige oder ähnliche Formgebung aufweisen. Die Kanten jeweils an den Enden sind jeweils abgerundet.

An den Stirnseiten ist der Rollkörper 10 bei dem dargestellten Ausführungsbeispiel mit Bohrungen 12 versehen, in die entsprechende Zapfen 13 des Schlittens 8 einrasten. Der Schlitten 8 weist einen mit Abstand zum Rollkörper 10 quer zu seiner Bewegungsrichtung 9 verlaufenden Quersteg 14 auf, der bei dem dargestellten Ausführungsbeispiel zugleich den Wannenboden bildet. Der Quersteg 14 ist auf seiner dem Rollkörper 10 zugekehrten Seite mit einer Sprühdüse 15 verbunden, in die von der dem Rollkörper 10 abgekehrten Seite das freie Ende 4 des Austrittsrohres 3 eingeschoben ist. Die Sprühdüse ist zweckmäßigerweise als Aerosoldüse ausgebildet. Wird nun auf den Rollkörper 10 ein gegen den Behälter 1 gerichteter Druck ausgeübt, so wird über den Schlitten 8 das Austrittsrohr 4 verschoben und hierbei das im Bereich des Verschlusses 2 angeordnete Ventil geöffnet. Das Treibgas preßt die Flüssigkeit aus dem Behälter heraus, so daß die Flüssigkeit mit Hilfe der Sprühdüse 15 in feiner Verteilung auf die Oberfläche des Rollkörpers 10 aufgesprüht wird. Bei gleichzeitigem Abrollen der Anordnung auf der Haut wird hierbei der am Rollkörper 10 anhaftende Flüssigkeitsfilm auf die Haut aufgetragen und bei entsprechender Rollbewegung in die Haut leicht einmassiert. Da das Abrollen einerseits und das öffnen des Ventiles andererseits unabhängig von einander erfolgen kann, ist ein fein dosierter Auftrag der Flüssigkeit möglich. Durch die wannenartige Ausbildung des Schlittens 8 werden an der Oberfläche des Rollkörpers 10 nach unten abtropfende Flüssigkeitsmengen aufgefangen, die dann anschließend bei geschlossenem Ventil und entsprechender Schrägstellung des Behälters noch restlos auf die Haut aufgebracht werden können.

Die anhand des Ausführungsbeispieles beschriebene Vorrichtung läßt sich in gleicher Weise auch für drucklos abgefüllte Flüssigkeiten verwenden. In diesem Fall ist es lediglich erforderlich, den Quersteg 14 mit dem bewegbaren Kopfteil einer üblichen Zerstäuberpumpe zu verbinden, wobei jedoch die Sprühdüse der Zerstäuberpumpe nicht seitlich, sondern in Verschieberichtung 9 ausgerichtet ist. Auch hier kann die Zerstäuberpumpe durch Druck gegen den Rollkörper 10 betätigt und damit die Flüssigkeit aufgetragen werden.

Zur Vereinfachung der Handhabung ist es sowohl für die beschriebene Ausführungsform für einen Behälter mit Treibgasfüllung als auch für die vorstehend erwähnte Ausführungsform in Kombination mit einer Zerstäuberpumpe zweckmäßig, wenn die Kappe 5 eine seitlich, schlitzförmige Öffnung 16 aufweist, durch die ein Betätigungsgriff 17 nach außen herausragt, der mit dem Schlitten 8 verbunden ist. Der Betätigungsgriff 17 kann mit dem Finger oder dem Daumen leicht berührt und in Richtung des Pfeiles 9 auf den Behälter 1 zubewegt werden und hierbei entweder den Federdruck des Ventils bei einer Abfüllung mit Treibgas überwinden helfen oder aber die Betätigungskraft für eine Zerstäuberpumpe einleiten.

Die vorstehend näher erläuterten Ausführungsbeispiele sind für die Anwendung von niedrig viskosen Flüssigkeiten wie Gesichtswässern oder dgl. gedacht. Das Konstruktionsprinzip läßt sich jedoch auch für höher viskose Flüssigkeiten wie Körperlotionen, Sonnenschutzöle oder dgl. unter entsprechender Anpassung verwenden. So ist es beispielsweise möglich, den Behälter wenigstens teilweise verformbar auszubilden und die mit dem Behälter verbindbare Kappe mit einer Schlitzdüse zu versehen, deren freie Ränder elastisch ausgebildet sind und lippenartig gegeneinander liegen, so daß die Düse gleichzeitig die Funktion eines Ventils nach Art eines Lippenventils übernimmt. Der Rollkörper wird dann parallel zur Ausrichtung des Düsenschlitzes noch mit verhältnismäßig geringem Abstand angeordnet, so daß bei einem Druck auf den verformbaren Behälter sich die Lippen öffnen und die aus dem Behälter ausgepreßte Lotion auf die Oberfläche des Rollkörpers gelangt und dann entsprechend auf der Haut verteilt werden kann. Zweckmäßig ist es hierbei, wenn entweder der Behälter nur in bestimmten Flächenteilen verformbar ist oder aber die Kappe Seitenteile aufweist, die sich über die ganze Länge des Behälters erstrecken, so daß bei der Handhabung der Behälter fest angefaßt werden kann, ohne daß gleichzeitig Druck auf die verformbaren Bereiche des Behälters ausgeübt wird und somit ein unbeabsichtigtes Auspressen des Behälterinhaltes vermieden wird. Da die als Lippenventil ausgebildete Schlitzdüse selbstschließend ist und der Behälterinhalt aufgrund seiner hohen Viskosität schon bei verhältnismäßig geringer Schließkraft der Ventillippen nicht auslaufen kann, kann diese Ausführungsform auch "über Kopf", d.h. mit obenliegendem Behälter benutzt werden. Insbesondere bei dem Einsatz im Bereich von Sonnenschutzmitteln ist es zweckmäßig, wenn der Zwischenraum zwischen der Düsenöffnung und dem Rollkörper von der Seite her frei zugänglich ist, um so diesen Bereich ggf. von etwa anhaftendem Sand oder dgl. reinigen zu können.

Anstelle nur eines walzenförmig ausgebildeten Rollkörpers ist es auch möglich, zwei oder mehrere Rollkörper parallel nebeneinander anzuordnen. Die Zahl, der Durchmesser sowie die räumliche Anordnung der Walzen zueinander richtet sich einmal nach der erforderlichen Übertragungsfläche an der Vorrichtung und nach der Art der aufzutragenden Flüssigkeit. Anstelle eines walzenförmigen Rollkörpers ist es auch möglich, einen oder mehrere kugel- oder tonnenförmige Rollkörper einzusetzen, wobei diese kleineren Rollkörper axial nebeneinander und bei der Verwendung mehrerer Reihen von Rollkörpern jeweils versetzt zueinander angeordnet werden können.

In einer Ausgestaltung des dargestellten und beschriebenen Ausführungsbeispiels ist es auch möglich, den Behälter 1 an der Wand zu befestigen und das freie Ende 4 des Austrittsrohres 3 als flexiblen Schlauch mit entsprechender Länge auszubilden. Die Kappe 5 ist dann entsprechend als Handgriff ausgebildet und trägt ein Ventil, das einerseits mit der Austrittsöffnung des freien Schlauchendes verbunden ist und andererseits mit der Sprühdüse 15 verbunden ist. Durch Betätigung des Ventils, sei es über eine Verschiebung des Rollkörpers 10, sei es über ein gesondertes Betätigungsmittel, läßt sich wie vorstehend beschrieben, die Flüssigkeit auf den Rollkörper aufsprühen und auf die Hautfläche "aufrollen".

Die Ausführungsform gem. Fig. 3 unterscheidet sich von der Ausführungsform gem. Fig. 1 im wesentlichen nur durch die Form des wannenartigen Schlittens 8'. Zur Vereinfachung der Fertigung ist hier der Boden 18 ebenflächig ausgeführt. Diese Formgebung ergibt ein einfach herzustellendes Kunststofformteil und bietet darüber hinaus die Möglichkeit, im Fertigungsvorgang auch eine Breitschlitzdüse 15' einzuarbeiten. Hierzu wird auf der dem Sprührohr 4 zugekehrten Seite des Bodens 18 eine zylindrische Aufnahmebohrung 19 in den Wannenboden 18 eingearbeitet, der auf der anderen, dem Rollkörper 10 zugekehrten Seite des Wannenbodens eine langgestreckt rechteckige, trichterartig sich erweiternde Ausnehmung 20 zugeordnet ist. Zwischen der Bohrung 19 und der Ausnehmung 20 ist eine Durchgangsöffnung, die die eigentliche Sprühdüse darstellt angeordnet.

Die Kappe 5' weist eine entsprechend kastenartig ausgebildete Aufnahmeöffnung 21 auf, in der der Schlitten 8' geführt ist und, weist auf ihrer der Flasche 1 zugekehrten Seite eine Durchgangsöffnung 22 für den Verschluß 2 auf, der hier durch den Ventilkranz gebildet wird. Die Kappe 5' wird hierbei durch zwei Hakenzungen 23, die den Ventilkranz 2 hintergreifen, an der Flasche gehalten. Der untere Bereich der Seitenwandungen des wannenartigen Schlittens 8' ist mit einer dünnen, saugfähigen Beschichtung 24 versehen, die überschüssige Flüssigkeit aufnimmt, so daß diese bei der Handhabung nicht abtropfen kann und ggf. keine Flecken auf der Kleidung etc. verursacht. Da es sich bei Gesichtswässern um leicht verdampfbare Flüssigkeiten handelt, kann die Überschußflüssigkeit dann abdampfen.

## Patentansprüche

1. Behälter mit einer ventilartig verschließbar ausgebildeten Austrittsöffnung, die mit einer Sprühdüse (15) in Verbindung steht, und mit einer mit dem Behälter (1) im Bereich seiner Austrittsöffnung verbindbaren Kappe (5), die mit wenigstens einem Rollkörper zum Auftrag von aerosolartig sprühbaren Flüssigkeiten zur Körper- und Schönheitspflege auf die Haut an einem relativ zum Behälter (1) in Richtung auf dessen Austrittsöffnung verschiebbaren Schlitten (8) gelagert ist, der mit Mitteln zum Auslösen des Förderdrucks für die Flüssigkeit in Verbindung steht, dadurch gekennzeichnet, daß der walzenförmige Rollkörper (10) wenigstens mit einem Teil seiner Oberfläche im Sprühstrahl liegt und aus einem im wesentlichen unelastischen Kunststoffmaterial besteht und seine Oberfläche mit einer Vielzahl von Erhöhungen und/oder Vertiefungen (11) versehen ist, daß der Schlitten (8) auf seiner dem Rollkörper (10) zugekehrten Seite wannenartig ausgebildet ist und daß die Sprühdüse (15) in dem parallel und mit Abstand zum Rollkörper (10) verlaufenden Wannenboden (14) angeordnet ist und auf der dem Rollkörper (10) abgekehrten Seite mit der Austrittsöffnung des Behälters (1) in Verbindung steht.

2. Behälter nach Anspruch 1, bei dem die Flüssigkeit zusammen mit einem Treibgas abgefüllt ist und dessen Austrittsöffnung durch ein längsverschiebbares und mit einem Ventil versehenen Austrittsrohr gebildet wird, dadurch gekennzeichnet, daß der Wannenboden (14) auf seiner dem Rollkörper (10) abgekehrten Seite eine Ausnehmung zur Aufnahme des freien Endes des Austrittsrohres (3) aufweist, die auf der dem Rollkörper (10) zugekehrten Seite in die Sprühdüse (15) ausmündet.

3. Behälter nach Anspruch 1, bei dem die Flüssigkeit drucklos abgefüllt ist und die Austrittsöffnung mit einer Zerstäuberpumpe in Verbindung steht, dadurch gekennzeichnet, daß der Wannenboden mit seiner dem Rollkörper abgekehrten Seite mit dem bewegbaren Teil der Zerstäuberpumpe in Verbindung steht und daß das Förderrohr der Zerstäuberpumpe mit der Sprühdüse (15) am Wannenboden (14) verbunden ist.

4. Behälter nach einem der Ansprüche 1 bis 3, dadurch gekennzeichnet, daß der Schlitten (8) mit wenigstens einem die Außenfläche der Kappe (5) überragenden Betätigungsgriff (17) verbunden ist.

5. Behälter nach einem der Ansprüche 1 bis 4, dadurch gekennzeichnet, daß die Sprühdüse (15) als Breitstrahldüse ausgebildet ist.

6. Behälter nach Anspruch 5, dadurch gekennzeichnet, daß die Breiₜstrahldüse durch eine Bohrung im Wannenboden zur Aufnahme des freien Endes des Sprührohres (4) gebildet wird, die auf der dem Rollkörper (10) zugekehrten Seite des Wannenbodens in eine langgestreckt rechteckige trichterartige sich erweiternde Ausnehmung (20) im Wannenboden mündet.

## Revendications

1. Recipient avec une ouverture d'échappement munie d'une valve qui est reliée à une buse de vaporisation (15), et avec une calotte (5) reliée au recipient (1) à la zone de la ouverture d'échappement, qui est munie au moins d'un rouleau d'ètalement d'une liquide vaporisable pour le traitement de la peau, qui est installé dans un support coulissant relativement au recipient (1) vers l'ouverture d'échappement, le support munie des moyens pour le dégagement de la pression de transportation de la liquide, caracterisé par le fait, que le rouleau d'étalement (10) fabriqué de matière plastique rigide est positioné au moins avec une partie de sa surface dans l'axe du jet de la liquide vaporisée et que la surface du rouleau est munie avec une multiplicité des élévations et/ou des cavités (11), que le support coulissant (8) vers son côté du rouleau d'étalement (10) est formé comme une auge et que la buse de vaporisation (15) est positionée au fond (14) de l'auge et reliée à l'autre côté avec l'ouverture d'échappement du recipient (1).

2. Recipient selon la revendication 1, contenant la liquide melée avec un gaz de vaporisation, la buse du recipient formée par un tuyeau coulissant et munie d'une valve, caracterisé par le fait, que le fond (14) de l'auge à son côté positioné vers le recipient est munie d'une excavation pour l'introduction du bout libre du tuyeau (3) qui debouche dans le buse de vaporisation (15).

3. Recipient selon le revendication 1 contenant la liquide sans pression et munie d'une pompe de vaporisation, caracterisé par le fait, que le fond (14) de l'auge à son côté vers le recipient (1) est relié avec le part mobile de la pompe de vaporisation et que le tuyeau de la pompe de vaporisation est relié avec la buse de vaporisation.

4. Recipient selon une des revendications 1 à 3, caracterisé par le fait que le support coulissant (8) est munie d'un maniement (17) dépassant la surface de la calotte (5).

5. Recipient selon une des revendications 1 à 4, caracterisé par le fait, que la buse de vaporisation (15) est formée pour la génération d'un jet élargissé.

6. Recipient selon la revendication 5, caracterisé par le fait, que la buse de vaporisation pour la génération d'un jet élargissé est fabriquée par une alésage au fond (14) de l'auge reliée au bout libre du tuyeau, la-dite alésage debouchant dans une excavation rectangulaire s'ouvrant en forme d'entonnoir vers le rouleau d'étalement.

## Claims

1. Container having an outlet opening in connection with a spraymouth (15) joined with closable valve means, further having a cap (5) connectable with the container at the area of the outlet opening which is equiped with at least one rollermeans to apply sprayable liquids for body care on the skin connected to a sledge (8) to be slided into the direction of the outlet opening in order to apply a pressure to the liquid to be sprayed, characterised in that the cylindrical rollermeans (10) with its surface at least partially is positioned within the spraybeam and is made out of a substantially not elastic plastic-material, the surface having a multitude of cavities and/or elevations, further that the sledge (8) is formed tub-like, opening in the direction of the rollermeans (10) and that the spraymouth (15) is positioned at the bottom (14) of the tub parallel and in a distance to the rollermeans (10) and connected with its other side to the outlet opening.

2. Container according to claim 1 being filled with the liquid pressurised by a powergas and closed by a valve which is connected with a slidable pipe, characterised in that the bottom (14) of the tub is provided on its side turned away from the rollermeans with a slot for receiving the free end of the pipe (3), which ends versus the rollermeans into the spraymouth (15).

3. Container according to claim 1 being filled with the liquid without pressure, the outlet opening being connected with an atomizer-pump, characterised in that the bottom (14) of the tub with its side turned away from the rollermeans (10) is in working connection with the moveable part of the automizer-pump and that the pipe is connected to the spraymouth (15) positioned in the bottom (14) of the tub.

4. Container according to claim 1 to 3, characterised in that the sledge (8) is connected with at least one handle (17) for moving the sledge, aforesaid handle (17) protruding the outer surface of the cap (5).

5. Container according to claim 1 to 4, characterised in that the spraymouth (15) is formed to produce a wide-range-beam.

6. Container according to claim 5, characterised in that the spraymouth (15) producing a wide-range-beam is formed by a bore operated into the tubs bottom (14) connected to the free end of the pipe (4) opening versus the rollermeans into an excavation which is formed rectangular and enlarging conically.
